# EUROPÄISCHE PATENTSCHRIFT

(11) **EP 0 181 630 B1**
(45) Veröffentlichungstag und Bekanntmachung des Hinweises auf die Patenterteilung: **05.04.1989**
(21) Anmeldenummer: 85114337.0
(22) Anmeldetag: 12.11.1985
(51) Int. Cl.: C10B 45/00, C10B 31/04, C10B 27/00, C10B 33/00

(54) **Verkokungsofenbatterie**
Coke oven battery
Batterie de fours à coke

(30) Priorität: 12.11.1984 DE 3441267
(43) Veröffentlichungstag der Anmeldung: 21.05.1986
(73) Patentinhaber: Still Otto GmbH, 44718 Bochum (DE); Hölter GmbH, D-4390 Gladbeck (DE)
(72) Erfinder: Stalherm, Dieter, Dr., D-4350 Recklinghausen (DE); Clement, Heinrich-Josef, D-4353 Oer-Erkenschwick (DE); Hoitz, Joachim, Dr., D-4352 Herten (DE); Dahlkamp, Heinz-Leo, Dipl.-Ing., D-4350 Recklinghausen (DE)
(74) Vertreter: Dahlkamp, Heinrich-Leo, Dipl.-Ing.

(56) Entgegenhaltungen:
- DE-A- 2 804 825
- DE-B- 1 240 813
- DE-C- 415 127

## Beschreibung

Die Erfindung betrifft eine Verkokungsofenbatterie mit fest oberhalb der Ofendecke angeordneten Einrichtungen, wie z. B. zur geschlossenen Förderung der Kohle zu den und in die Verkokungsöfen, zur Ableitung der bei der Verkokung entstehenden Rohgase, zur Absaugung von Emissionsgasen und zur Abdeckung der Verkokungsofenbatterie mit einer oder mehreren Hallen.

Bei den heute üblichen Horizontalkammer-Verkokungsofenbatterien wird die Kohle in der Regel von der Ofendecke aus mittels Füllwagen über mehrere Füllöcher in die Ofenkammern eingefüllt. Bei immer größer werdenden Koksofenabmessungen wird dabei die Belastung der Koksofendecke durch den Füllwagen bei den immer größeren Gewichten problematisch. Man nähert sich gegenwärtig mit den Lasten des Füllwagens einer Grenze, die möglicherweise bei zukünftigen grö- ßeren Öfen überschritten werden kann. Die Bewegung des Füllwagens erzeugt zudem unerwünschte große dynamische Kräfte auf der Ofendecke, die vom feuerfesten Mauerwerk der Batterie aufgenommen werden müssen. Vor diesem Hintergrund sind Füllsysteme vorgeschlagen worden, die das feuerfeste Mauerwerk möglichst nicht dynamisch belasten. Aus der DE-PS 28 04 825 ist dazu eine Vorrichtung zum emissionsfreien Einfüllen von Kokskohle in batterieweise angeordnete Verkokungskammern bekannt, die aus einem oder mehreren längs über der Batterie angeordneten, geschlossenen Horizontalförderern mit abschließbaren Kohleübergabeöffnungen und auf der Batteriedecke verfahrbaren Übergabewagen mit geschlossenem Gehäuse besteht. Abgesehen von dem im Vergleich zum Füllwagen leichteren Übergabewagen der weiterhin auf der Ofendecke verfahren wird, werden die gesamten Förderer und Übergabevorrichtungen auf Tragsystemen angeordnet, die sich über die gesamte Länge der Verkokungsöfen erstrecken und sich außerhalb, in der Regel auf den Ankerständern abstützen. Diese Konstruktion führt zu aufwendigen stabilen Tragkonstruktionen, wobei die Abstützung auf den Ankerständern zu ungewollten Verformungen führen kann.

In der DE-B 12 40 830 ist eine Verkokungsofenbatterie mit teilweise in der Ofendecke liegenden waagerechten, die Ankerständer miteinander verbindenden biegesteifen Trägern beschrieben. Zur Abstützung der Füllwagenschienen sind an den Trägern seitliche Abstützelemente befestigt. Auch bei diesen Stützkonstruktionen werden von den Füllwagen erhebliche Erschütterungen und Kräfte auf die Ankerständer und das Mauerwerk übertragen.

Bei den herkömmlichen Füllwagen ist es darüber hinaus erforderlich, durch besondere zusatzliche Absaugeeinrichtungen eventuell beim Füllvorgang entstehende Emissionsgase abzusaugen.

Aufgabe der Erfindung ist es, eine Verkokungsofenbatterie der eingangs definierten Art vorzuschlagen, wobei man ohne Füllwagen auskommt und die oberhalb der Ofendecke angeordneten Einrichtungen in geeigneter Weise abgestützt werden, ohne daß es zu Schäden am Mauerwerk der Verkokungofenbatterie kommt.

Diese Aufgabe wird erfindungsgemäß dadurch gelöst, daß alle oder ein Teil der oberhalb der Ofendecke fest angeordneten Einrichtungen auf einem direkt oder mit geringem Abstand auf der Ofendecke angeordneten Lastverteilungsrost, der aus einer Vielzahl von in Heizwandlängsrichtung und Batterielängsrichtung verlaufenden und an den Kreuzungspunkten miteinander verbundenen Trägern besteht, abgestützt sind. Durch die erfindungsgemäße Abkehr von dem herkömmlichen Füllwagen ergeben sich keinerlei dynamische Lasten, sondern nur eine fast gleichmäßig auf der Ofendecke verteilte statische Last. Diese im Vergleich zu den Systemen mit Füllwagen . erhöhte statische Last führt zu einer Erhöhung der auf die Heizwände wirkenden Vertikallasten, wodurch auch die Stabilität der einzelnen Heizwände verbessert wird. Möglicherweise kann als Folge der verbesserten Stabilität die Heizwandbreite verringert werden.

Um die Belastung von den Kammerabdecksteinen der Verkokungsöfen fernzuhalten, wird erfindungsgemäß vorgeschlagen, daß die Kräfte vom Lastverteilungsrost möglichst senkrecht in die einzelnen Heizwände eingeleitet werden. Der Lastverteilungsrost kann dabei aus einer Vielzahl von in Heizwand- und Batterielängsrichtung verlaufenden und an den Kreuzungspunkten miteinander verbundenen Trägern bestehen, auf denen über senkrechte Stäbe sich z. B. das Traggerüst für mindestens einen stationären, in Batterielängsrichtung verlaufenden Kohleförderer mit den zugehörigen geschlossenen Überleiteinrichtungen befindet. Neben diesen Einrichtungen zur Kohleförderung können auch die in der Batteriemittelachse angeordneten Steigerohre und die zugehörigen Vorlagen ganz oder teilweise auf dem Lastverteilungsrost abgestützt sein. Darüber hinaus kann auch eine über der gesamten Batterie angeordnete Halle als statisch bestimmtes System, z. B. in Form einer Dreigelenk-Konstruktion, sich auf dem Lastverteilungsrost abstützen. In ähnlicher Weise können auch alle über den Türen, sowohl auf der Maschinen- als auch der Koksseite, angeordneten Absaugehauben und die zugehörigen stationären Absaugeleitungen sich auf dem Lastverteilungsrost abstützen bzw. mit ihm verbunden sein.

Zur Verhinderung jeglicher Emissionen an den Türen der Verkokungsöfen können die über den Türen angeordneten Absaugehauben aus einzelnen, jedem Ofen zugeordneten Abdeckblechen bestehen, die im Anschluß an die senkrechte Außenverkleidung der Halle sich über oder zwischen den Ankerständern nach außen erstrecken.

Es hat sich insbesondere als vorteilhaft erwiesen, die üblicherweise in der Ofendecke angeordneten Queranker wegzulassen und die in Heizwandlängsrichtung verlaufenden Querträger als Queranker zu benutzen. An den jeweiligen Enden dieser Querträger können dann entsprechende Schraubenbolzen zum Zusammenziehen der Ankerständer angeordnet sein. Zwischen den längs-und querverlaufenden Trägern kann zweckmäßigerweise für die Anheizphase zum Ausgleich der Wärmedehnungen eine Gleitführung angeordnet sein.

Zwischen den Trägern des Lastverteilungsrostes werden erfindungsgemäß auf gleicher Höhe begehbare Gitterroste angeordnet, die bei eventuellen Kontroll- und Wartungsarbeiten leicht entfernt werden können. Wenn zwischen der Ofendecke und dem Lastverteilungsrost sowie den begehbaren Gitterrosten ein gewisser Abstand vorhanden ist, so herrschen dort geringere Temperaturen als direkt auf der Ofendecke, was für die Bedienungsleute erheblich angenehmer ist.

Zur Überleitung der Kohle von den stationären Kohleförderern in jede Ofenkammer hat sich ein fest installiertes Überleitsystem bewährt, das ebenfalls auf dem Lastverteilungsrost angeordnet ist. Als Füllochverschluß kommt dabei insbesondere eine Einrichtung in Frage, wie sie in der DE-OS 31 08 483 beschrieben ist. Vor allem beim Betrieb mit vorerhitzter Kohle kann ein zu starkes Aufwirbeln und ein eventuelles Entmischen der Kohle in der Ofenkammer dadurch verhindert werden, daß durch die Füllöcher ein sogenannter Füllrüssel in die Ofenkammer abgesenkt wird. Zudem können auch zur Verbesserung des Fließverhaltens der Kohle in den Ofenkammern mit der Einfüllvorrichtung Vibrationsstäbe oder Einrichtungen zur Ultraschallbestrahlung verbunden sein.

Die Erfindung wird anhand der beigefügten Figuren 1 bis 4 beispielsweise näher erläutert.
Figur 1 zeigt einen Querschnitt durch eine Verkokungsofenbatterie mit den auf der Ofendecke angeordneten erfindungsgemäßen Einrichtungen.
Figur 2 zeigt einen Längsschnitt durch eine derartige Verkokungsofenbatterie.
Figur 3 zeigt einen vergrößerten Ausschnitt zu Figur 1.
Figur 4 zeigt einen vergrößerten Ausschnitt des Ofendeckenbereiches in Batterielängsrichtung.

In der Figur 1 ist ein üblicher Querschnitt einer Verkokungsofenbatterie dargestellt, der mitten durch eine Ofenkammer (2) verläuft. Unterhalb der Ofenkammer befindet sich der Unterbau (26) aus feuerfestem Material mit den Regeneratoren und den darunter üblicherweise in Batterielängsrichtung verlaufenden Rauchgaskanälen (27). Auf der Ofendecke (1) ist mit Quer- und Längsträgern (5) und (6) der Lastverteilungsrost (3) angeordnet, auf dem sich eine Vielzahl von senkrechten Stäben (7) abstützen. Auf den senkrechten Stützen (7) ist sowohl das Traggerüst (8) für die in Batterielängsrichtung verlaufenden Kohleförderer (9) und die Vorlagen (13) als auch das Hallendach (11) angeordnet. Unter dem in Dreigelenk-Konstruktion ausgeführten Hallendach (11) sind auch die stationären Absaugeleitungen (22) angeordnet. Die jedem Verkokungsofen (2) zugeordneten Steigerohre (12) sind jeweils durch das Hallendach (11) nach außen geführt, damit beim Öffnen der Steigerohrdeckel (17) gegebenenfalls die austretenden Rohgase verbrannt werden können. Als senkrechte Außenwände der Batteriehalle sind über Befestigungselemente (19) an den senkrechten Stäben (7) leichte Verkleidungsbleche (18) angeordnet. An der Unterkante der Verkleidungsbleche (18) schließen sich jeweils nach außen gezogene Abdeckbleche (23) an, die den Bereich vor den Ankerständern (14) teilweise überragen. Diese Abdeckbleche (23) können mit senkrechten Trennwänden zusammen für jeden einzelnen Verkokungsofen eine eigene Absaugehaube bilden, die über eigene Anschlüsse mit den stationären Leitungen (22) in Verbindung stehen. Insbesondere während des Koksausdrückvorganges und des Planiervorganges werden hierdurch alle an den Ofentüren auftretenden Emissionsgase abgesogen.

Aus Figur 1 und auch insbesondere aus den Figuren 3 und 4 ist die Anordnung des als Queranker fungierenden Querträgers (5) ersichtlich, der auf der Ofendecke aufliegt und sich über die gesamte Länge der Verkokungsöfen erstreckt. An den Enden sind Schraubenbolzen (21) befestigt, über die die beiden Ankerständer (14), von Federn (20) unterstützt, zusammengehalten werden. Die Querträger (5) bestehen nach Figur 4 aus zwei mit Abstand zueinander angeordneten U-förmigen Trägern, die in der Mitte über der Heizwand liegen. Der Abstand der beiden Träger voneinander ist dabei so groß, daß zwischen diesen Trägern hindurch von oben aus durch die Schaulöcher (24) in jeden einzelnen Heizzug hineingeschaut werden kann.

Im Längsschnitt durch eine Verkokungsofenbatterie in Figur 2 ist die übliche Anordnung der Batterieköpfe (29) mit den Endbühnen (30) dargestellt. Über der gesamten Batterie sowie den Endbühnen ist das Hallendach (11) gespannt, das sich im Bereich der Verkokungsöfen jeweils über die senkrechten Stützen (7) auf dem Lastverteilungsrost (3) abstützt. Die senkrechten Stäbe (7) sind dabei jeweils senkrecht über den einzelnen Heizwänden (4), also in der Mitte zwischen zwei Ofenkammern (2), angeordnet.

### Bezugszeichenliste

(1) Ofendecke
(2) Ofenkammer
(3) Lastverteilungsrost
(4) Heizwand
(5) Querträger
(6) Längsträger
(7) senkrechte Stäbe
(8) Traggerüst
(9) Kohleförderer
(10) Überleittrichter
(11) Hallendach
(12) Steigerohr
(13) Vorlage
(14) Ankerständer
(15) Gitterroste
(16) Füllöcher
(17) Steigrohrdeckel
(18) Verkleidungsbleche
(19) Befestigungen
(20) Feder
(21) Schraubenbolzen
(22) Absaugeleitungen
(23) Abdeckblech für Absaugehaube
(24) Schaulöcher
(25) Unterlegeisen
(26) feuerfester Unterbau
(27) Rauchgaskanäle
(28) Meistergang
(29) Batteriekopf
(30) Endbühnen

## Patentansprüche

1. Verkokunkgsofenbatterie mit oberhalb der Ofendecke fest angeordneten Einrichtungen, wie z. B. zur geschlossenen Förderung der Kohle zu den und in die Verkokungsöfen zur Ableitung der bei der Verkokung entstehenden Rohgase, zur Absaugung von Emissionsgasen und zur Abdeckung der Verkokungsofenbatterie mit einer oder mehreren Hallen, dadurch gekennzeichnet, daß alle oder ein Teil der oberhalb der Ofendecke (1) fest angeordneten Einrichtungen auf einem direkt oder mit geringem Abstand auf der Ofendecke (1) angeordneten Lastverteilungsrost (3) der aus einer Vielzahl von in Heizwandlängsrichtung und Batterielängsrichtung verlaufenden und an den Kreuzungspunkten miteinander verbundenen Trägern (5) und (6) besteht, abgestützt sind.

2. Verkokungsofenbatterie nach Anspruch 1, dadurch gekennzeichnet, daß die Kräfte von dem Lastverteilungsrost (3) möglichst senkrecht in die einzelnen Heizwände (4) eingeleitet werden.

3. Verkokungsofenbatterie nach Anspruch 1 oder 2, dadurch gekennzeichnet, daß auf den Kreuzungspunkten der Träger (5) und (6) sich die fest angeordneten Einrichtungen, z. B. das Traggerüst (8), für mindestens einen stationären, in Batterielängsrichtung verlaufenden Kohleförderer (9) mit den zugehörigen geschlossenen Überleiteinrichtungen (10) über senkrechte Stäbe (7) abstützen.

4. Verkokungsofenbatterie nach mindestens einem der Ansprüche 1 bis 3, dadurch gekennzeichnet daß über der gesamten Batterie eine Halle (11) angeordnet ist, die als statisch bestimmtes System, z. B. in Form einer Dreigelenk-Konstruktion, sich auf dem Lastverteilungsrost (3) abstützt.

5. Verkokungsofenbatterie nach mindestens einem der Ansprüche 1 bis 4, dadurch gekennzeichnet daß die Steigerohre (12) aller Verkokungsöfen in der Batteriemittelachse angeordnet sind und mit mindestens einer Vorlage (13) verbunden sind, wobei die Lasten der Vorlage und, soweit erforderlich, auch die der Steigerohre von der Stahlkonstruktion in den Lastverteilungsrost (3) geleitet werden.

6. Verkokungsofenbatterie nach mindestens einem der Ansprüche 1 bis 5, dadurch gekennzeichnet, daß oberhalb jeder Ofentür einzelne oder durchgehende Absaugehauben angeordnet sind und die Absaugehauben sowie die zugehörigen stationären Absaugeleitungen (22) sich auf dem Lastverteilungsrost (3) abstützen.

7. Verkokungsofenbatterie nach mindestens einem der Ansprüche 1 bis 6, dadurch gekennzeichnet, daß die in Heizwandlängsrichtung verlaufenden Querträger (5) auch als Queranker zur Verbindung der auf der Maschinen- und Koksseite vor den Heizwänden (4) angeordneten Ankerständer (14) dienen.

8. Verkokungsofenbatterie nach mindestens einem der Ansprüche 1 bis 7, dadurch gekennzeichnet, daß zwischen den Trägern (5) und (6) des Lastverteilungsrostes (3) auf gleicher Höhe begehbare Gitterroste (15) angeordnet sind.

9. Verkokungsofenbatterie nach mindestens einem der Ansprüche 1 bis 8, dadurch gekennzeichnet, daß zur Überleitung der Kohle von den Kohleförderern (9) in jeden Ofen auf dem Lastverteilungsrost (3) gasdichte Überleiteinrichtungen (10) fest angeordnet sind.

## Claims

1. A coke oven battery with equipments and facilities being rigidly arranged above coke oven top, e. g. for enclosed conveyance of coal to and into coke ovens, for discharge of raw gases evolving on coal carbonization, for exhasut of emission gases and for covering of coke oven battery with one or several hall (s), characterized in that all or part of the facilities being rigidly arranged above said oven top (1) are supported on a load distribution grating (3) arranged directly on or at a small distance to said oven top (1), with said load distribution grating (3) consisting of a multitude of girders (5) and (6) extending in heating wall longitudinal direction and battery longitudinal direction and being connected to each other at crossing points.

2. A coke oven battery pursuant to Claim 1, characterized in that the forces imposed from said load distribution grating (3) are introduced preferrably vertically into the individual heating walls (4).

3. A coke oven battery pursuant to Claim 1 or 2, characterized in that the rigidly arranged facilities, e. g. the supporting structure (8) for at least one stationary coal conveyor (9) with the associated enclosed transfer facilities (10) extending in battery longitudinal direction rest via vertical webs (7) on the crossing points of said girders (5) and (6).

4. A coke oven battery pursuant to at least one of Claims 1 through 3, characterized in that a hall (11) is arranged over the entire battery, said hall supporting itself as a statically defined system, e. g. in form of a three-hinged structure, on said load distribution grating (3).

5. A coke oven battery pursuant to at least one of Claims 1 through 4, characterized in that the ascension pipes (12) of all the coke ovens are arranged in battery center axis and are connected at least to one collection main (13), with the loads from said collection main and, to the extent required, also those loads from the ascension pipes are transferred from the steel structure into said load distribution grating (3).

6. A coke oven battery pursuant to at least one of Claims 1 through 5, characterized in that single or continuous exhaust hoods are arranged above each coke oven door, and in that said exhaust hoods as well as the associated stationary exhaust mains (22) support themselves on said load distribution grating (3).

7. A coke oven battery pursuant to at least one of Claims 1 through 6, characterized in that the transverse girders (5) extending in heating wall longitudinal direction also serve as transverse anchors for connection of the buckstays (4) located in front of the heating walls (4) on pusher side and coke side.

8. A coke oven battery pursuant to at least one of Claims 1 through 7, characterized in that accessible man-sized grillages (15) are arranged in-between said girders (5) and (6) of said load distribution grating (3) at equal elevation.

9. A coke oven battery pursuant to at least one of Claims 1 through 8, characterized in that gastight transfer facilities (10) are rigidly arranged on said load distribution grating (3) to transfer coal from said coal conveyors (9) into each coke oven.

## Revendications

1. Batterie de fours à coke avec équipements installés à demeure au-dessus de la couverture des fours, comme par exemple les dispositifs fermés pour le transport du charbon aux fours de cuisson et pour son chargement dans les cellules de cokéfaction, les équipements pour l'évacuation du gaz brut se dégageant en cours de cuisson, pour l'aspiration des émissions gazeuses ainsi que pour la couverture de la batterie de fours à coke avec un ou plusieurs hangars, caractérisée par le fait que la totalité ou une partie des équipements installés à demeure au-dessus de la couverture des fours (1) s'appuie sur une grille de répartition des charges (3) placée directement sur la couverture même des fours (1) ou bien à une courte distance de celle-ci, grille constituée par un grand nombre de poutres (5 et 6) disposées dans le sens longitudinal des piédroits et dans le sens longitudinal de la batterie et reliées entre elles aux points de croisement.

2. Batterie de fours à coke selon la revendication 1, caractérisée par le fait que les efforts provenant de la grille de répartition des charges (3) sont, dans la mesure du possible, introduits verticalement dans les divers piédroits (4).

3. Batterie de fours à coke selon la revendication 1 ou 2, caractérisée par le fait qu'aux points de croisement des poutres (5 et 6), les équipements installés à demeure, comme par exemple la charpente de support (8) pour au moins un transporteur de charbon (9) disposé fixe dans l'axe longitudinal de la batterie, y compris les dispositifs de transfert en exécution fermée y afférents (10) prennent appui sur des barres verticales (7).

4. Batterie de fours à coke selon une au moins des revendications 1 à 3, caractérisée par le fait qu'un hangar (11) placé au-dessus de l'ensemble de la batterie et constituant un système statiquement défini - une construction à trois articulations par exemple - prend appui sur la grille de répartition des charges (3).

5. Batterie de fours à coke selon une au moins des revendications 1 à 4, caractérisée par le fait que les colonnes montantes (12) de tous les fours de cuisson sont disposées dans l'axe médian de la batterie et reliées à au moins un barillet (13), les charges du barillet et, dans la mesure du nécessaire, celles aussi des colonnes montantes étant introduites par la charpente métallique dans la grille de répartition des charges (3).

6. Batterie de fours à coke selon une au moins des revendications 1 à 5, caractérisée par le fait que des coiffes d'aspiration sont installées isolément au-dessus de chaque porte ou bien qu'une unique coiffe d'aspiration continue est placée au-dessus de toutes les portes, et que ces coiffes ainsi que les tuyauteries d'aspiration y afférentes installées fixes (22) s'appuient sur la grille de répartition des charges (3).

7. Batterie de fours à coke selon une au moins des revendications 1 à 6, caractérisée par le fait que les poutres transversales (5) disposées dans la direction longitudinale des piédroits de chauffage constituent en même temps les tirants transversaux qui relient entre eux les armaturages de façade (14) placés devant les piédroits (4) côté coke et côté machine défourneuse.

8. Batterie de fours à coke selon une au moins des revendications 1 à 7, caractérisée par le fait qu'entre les poutres (5 et 6) de la grille de répartition des charges (3) sont installés des caillebotis praticables (15) placés tous au même niveau.

9. Batterie de fours à coke selon une au moins des revendications 1 à 8, caractérisée par le fait que, pour la charge de chaque four avec le charbon provenant des transporteurs (9), des tuyauteries de transfert (10) étanches aux gaz sont installées à demeure sur la grille de répartition des charges (3).
